# EUROPÄISCHE PATENTSCHRIFT

(11) **EP 2 394 126 B1**
(45) Veröffentlichungstag und Bekanntmachung des Hinweises auf die Patenterteilung: **08.04.2015**
(21) Anmeldenummer: 10701881.4
(22) Anmeldetag: 02.02.2010
(51) Int. Cl.: F28D 1/03, F28F 1/12, F28F 3/04, F28D 1/053

(54) **HEIZKÖRPER FÜR KRAFTFAHRZEUGE**
HEATING ELEMENT FOR MOTOR VEHICLES
CORPS CHAUFFANT POUR VÉHICULES AUTOMOBILES

(30) Priorität: 05.02.2009 DE 102009007619
(43) Veröffentlichungstag der Anmeldung: 14.12.2011
(73) Patentinhaber: MAHLE Behr GmbH & Co. KG, 70469 Stuttgart (DE)
(72) Erfinder: KOHL, Michael, 74321 Bietigheim (DE); FU, Ying, 70372 Stuttgart (DE)
(74) Vertreter: Grauel, Andreas
(86) Internationale Anmeldenummer: PCT/EP2010/051232
(87) Internationale Veröffentlichungsnummer: WO 2010/089287

(56) Entgegenhaltungen:
- US-A1- 2001 052 411
- US-A1- 2004 261 983
- US-A1- 2007 068 662
- US-A1- 2007 287 334

## Beschreibung

Die Erfindung betrifft einen Heizkörper für Kraftfahrzeuge nach dem Oberbegriff des Patentanspruches 1. So ein Heizkörper ist aus US 2007/0068662 bekannt.

Durch die EP 0 710 811 B1 wurde ein Wärmeübertrager bekannt, der als Heizkörper einer Klimaanlage für Kraftfahrzeuge verwendet wird. Der bekannte Heizkörper weist einen ans Flachrohren und Wellrippen aufgebauten Block sowie einen eintrittsseitigen und einen austrittsseitigen Sammelkasten für den Ein- bzw. Austritt des Kühlmittels eines Kühlkreislaufes einer Brennkraftmaschine auf. Die Flachrohre des Heizkörpers werden in nur einer Richtung vom Kühlmittel durchströmt. Es findet somit weder eine Umlenkung des Kühlmittels in oder Bereite noch in der Tiefe statt. Der Heizkörper ist dahingehend optimiert, dass bei geringem Kühlmitteldurchsatz durch den Heizkörper, z. B. bei Leerlauf der Brennkraftmaschine und bei höheren Kühlmittel durchsätzen möglichst die gleiche Heizleistung abgegeben wird. Die Flachrohre des Herzkörperblackes weisen eine lichte Weite von 0,6 bis 1,2 mm und die Wellrippen zwischen den Flachrohren eine Höhe von 3 bis 6 mm auf; dies entspricht einem Verhältnis von Wellrippenhöhe zu lichter Röhrweite von 5,0.

Durch die DE 101 27 084 A1 der Anmelderin wurde ein einreihiger, Flachrohre und Wellrippen aufweisender Wämeübertrager für Kraftfahrzeuge bekannt, wobei die Flachrohre von einem Kühlmittel eines Kühlkreislaufes einer Brennkraftmaschine durchströmt werben. Zur Erhöhung des kühlmittelseitigen Wärmeüberganges sind in die flachen Seiten der Flachrohre längliche, V-förmig angeordnete Wirbelerzeuger eingeformt. Die Wirbelerzeuger sind in Reihen quer zur Strömungsrichtung des Kühlmittels angeordnet und in einem Winkel von etwa 20° zur Strömungsrichtung angestellt. Die Wirbelerzeuger weisen eine in den Strömungsquerschnitt der Flachrohre hineinragende Höhe auf, die im Bereich von 5 bis 40 % der Breite der Flachrohre liegt.

Die bekannten Wärmeübertrager weisen häufig ein geringes Leistungsgewicht auf, d. h. das Gewicht des Wärmeübertragers ist relativ hoch, bezogen auf seine Leistung. Dies ergibt sich daraus, dass höhere Leistung mit mehr Gewicht erkauft wird: Erhöht man z. B. die Anzahl der Rohre (Verringerung der Querteilung) des Wärmeübertragers, erzielt man zwar aufgrund der größeren wärmeabführenden Oberfläche eine höhere Leistung, allerdings wird der Wärmeübertrager gleichzeitig schwerer. Auch eine Erhöhung der Bautiefe des Warmeübertragers wirkt sich ungünstig auf das Leistungsgewicht aus.

Ausgehend von diesem Stand der Technik, ist es Aufgabe der vorliegenden Ereindung, einen wärmeüberträger der einganges genannten Art zu schaffen, welcher ein möglichst hohes Leistungsgewicht, d. h. ein großes Verhältnis der Leistung des Wärmeübertragers zu seinem Gewicht aufweist Darüber hinaus ist es Aufgabe der Ereindung, dass der Wärmeübertragener einen geringen luftseitigen und kühlmittelseitigen Druckabfall, insbesondere ein günstiges Verhältnis von lutseitigem und kühlmittelseitigem Druckabfall aufweist. Schließlich soll der Wärmeübertrager auch kostengünstig und fertigungssicher herstellbar sein. Die Aufgabe der Erfindung zielt damit auch auf eine Reduzierung des Kraftstoffverbrauches des Kraftfahrzeuges ab (Reduzierung der aufgenommenen Gebläse- und Kühlmittelpumpenleistung).

Die Aufgabe der Erfindung wird durch die Merkmale des Patentanspruches 1 gelöst. Vorteilhafte Ausgestaltungen ergeben sich aus den Unteransprüchen.

Erfindungsgemäß ist vorgesehen, dass die 11.rhte- Wäfte L im Bereich von 0,9 bis 1,2 mm, vorzugsweise von 1,0 mm und die Wellrippen eine Höhe H im Bereich von 6.3 bis 8,0 mm, vorzugsweise von 6,3 mm aufweisen. Bevorzugt liegt das Verhältnis von Wellrippenhöhe H zur lichten Weite L in einem Bereich von 5 bis 9, insbesondere in einem Bereich von 6,3 bis 7,2. Damit wird der Vorteil eines hohen Leistungsgewichts, verbunden mit einem geringen luft- und kühlmittelseitigen Druckabfall des Wärmeübertragers erreicht. Infolge des hohen Leistungsgewichtes wird Material für den Wärmeübertrager gespart, und die Herstellkosten können so gesenkt werden.

Nach einer bevorzugten Ausführungform weisen die Flachrohre nach innen in den Strömungsquerschnitt der Flachrohre hineinragende Wirbelerzeuger auf, welche länglich ausgebildet und V-förmig in Reihen quer zur Strömungsrichtung des Kühlmittels angeordnet sind. Die Wirbelerzeuger sind hinsichtlich ihrer Abmessungen (Länge, Breite, Tiefe), ihrer Anzahl und ihres Anstellwinkels zur Kühlmittelströmung im Hinblick auf den kühlmittelseitigen Druckabfall und Wärmeübergang optimiert. Durch die erfindungsgemäß dimensionierten Wirbelerzeuger kann somit die Leistung bei vertretbarem kühlmittelseitigem Druckabfall gesteigert werden.

Ausführungsbeispiele der Erfindung sind in der Zeichnung dargestellt und werden in Folgenden näher beschrieben. Es zeigen
- Fig. 1, 1a: einen Heizkörper in einer Absicht und einer 3-D-Darstellung,
- Fig. 2: eine Wellrippe mit Kiemen, von oben gesehen,
- Fig. 3: eine Wellrippe, von vorn (in Luftströmungsrichtung) gesehen,
- Fig. 4: einen Querschnitt durch ein gefalztes Flachrohr,
- Fig. 5: einen Querschnitt durch ein gefalztes Flachrohr mit eingeprägten Wirbelerzeugern,
- Fig. 6: einen Längsschnitt durch ein Flachrohr mit Wirbelerzeugern,
- Fig. 7: einen vergrößerten Ausschnitt aus einem Flachrohr mit Wirbelerzeugern,
- Fig. 8: in einer grafischen Darstellung den Einfluss der Tiefe W der Wirbelerzeuger auf das Verhältnis von Leistung zu kühlmittelseitigen Druckabfall,
- Fig. 9: in einer grafischen Darstellung den Einfluss der Tiefe W der Wirbelerzeuger auf das Verhältnis von Leistung zu luftseitigem Druckabfall,
- Fig. 10: in einer grafischen Darstellung den Einfluss der lichten Weite L auf das Verhältnis von Leitung zu luftseitigem Druckabfall,
- Fig. 11: in einer grafischen Darstellung den Einfluss der lichten Weite L auf das Leistungsgewicht (spezifische Leistung) und
- Fig. 12: in einer grafischen Darstellung den Einfluss der Wellrippenhöhe H auf das Verhältnis von Leistung zum Product aus Kühlmittelseitigem und luftseitigem Druckabfall.

Fig. 1 zeigt einen als Heizkörper 1 ausgebildeten Wärmeübertrager, welcher einen aus Flachrohren 2 und Wellrippen 3 aufgebauten Block 4 sowie einen eultrittsseitigen Sammelkasten 5 und einen austrittsseitigen Sammelkasten 6 umfasst. Der Heizkörper 1 ist Teil einer nicht dargestellten Heizungs- oder Klimaanlage eines Kraftfahrzeuges und wird von Kühlmittel eines nicht dargestellten Kühlkreislaufes der Brennkraftmaschine des Kraftfahrzeuges durchströmt. Die zwischen den flachrohren 2 angeordneten Wellrippen 3 (siehe auch Fig. 2, 3) wenden von Umgebungsluft überströmt, welche nach Erwärmung im Heizkörper 1 einem Fahrzeuginnenraum des Kraftfahrzeuges zugeführt wird.

Fig. 1a zeigt den Heizkörper 1 in einer perspektivischen Darstellung, woraus ersichtlich ist, dass der Heizkörper 1 einreihig ausgebildet ist, d. h. nur eine Reihe von Flachrohren 2 aufweist. Die Sammelkästen 5, 6 weisen keinerlei Trennwände auf. Das Kühlmittel tritt, dargestellt durch einen Pfeil E, in den unteren Sammelkasten 5 ein, durchströmt sämtliche Flachrohre 2 von unten nach oben, d. h. in derselben Richtung, wird im oberen Sammelkasten 6 gesammelt und verlässt diesen entsprechend einem Pfeil A. Die Bauteile 2, 3, 5,16 des Heizkörpers 1 bestehen aus Aluminiumwerkstoffen und werden miteinander verlötet. Der Aufbau und die Fertigung des Heizkörpers 1 sind somit relativ einfach, um eine hohe Fertigungssicherheit zu erzielen und um die Kosten zu senken. Aufgrund der einfachen kühlmitteiseitigen Durchströmung des Heizkörpers. d. h, unter Verzicht auf Umlenkungen in der Breite und in der Tiefe ergibt sich: ein relativ niedriger kühlmittelseitiger Druckabfall.

**Fig. 2** zeit eine Wellrippe 3 in einer Ansicht von oben, in welcher unterschiedlich angestellte Kiemen 3a, 3b erkennbar sind,

**Fig. 3** zeigt die Wellrippe 3 in einer Ansieht von vorn, d. h. in Luftströmungsrichtung gesehen. Die Wellrippe 3 weist Rippenbögen 3c, 3d auf, an wachen sie mit den hier nicht dargestellten Flachrohren 2 verlötet wird. Die Höhe der Wellrippe 3, die dem Abstand zwischen benachbarten Flachrolhren 2 entspricht, ist mit H gekennzeinet. Nach einem bevorzugten Ausführungsbeispiel liegt die Wellrippenhöhe in einem Bereich von H = 6,3 bis 8,0 mm.

**Fig. 4** zeigt ein Flachrohr 2 im Querschnitt, wobei die flächen Seiten mit 2a, 2b gekennzeichnet sind. Das Flachrohr 2 ist als Falzrohr ausgebildet, d. h. es wird aus einem Blech durch Umformung hergestellt und weist in seiner Mitte einen aus zwei Steigen 2c, 2d bestehenden Falz 2e auf. Der Strömungsquerschnitt des Flachrohres 2 ist somit in zwei Kammern A1, A2 unterteilt. Die Außenabmessung des Flachrohres in Tiefenrichtung, auch Tiefe genannt, ist mit T, die lichte Weite des Flachrohres 2 ist mit L bezeichnet. Nach einem bevorzugten Ausführungsbeispiel liegt die Tiefe in einem Bereich von T = 15 bis 35 mm und die lichte Weite in einem Bereich von L = 0,9 bis 1,2 mm. Daraus ergibt sich für das Varhältnis von Wellrippenhöhe zu lichter Weite, ein bevorzugter Bereich von H/L = 5 bis 9, insbesondere 6,3 bis 7,2.

**Fig. 5** zeigt einen Querschnitt des Flachrohres 2 mit nach innen in den Strömungsquerschnitt eingeprägten Wirbelerzeugern 7, 8 auf beiden flachen Seiten 2a, 2b, Die Wirbelerzeuger 7, 8 weisen eine Tiefe W auf, welche durch Maßpfeile gekennzeichnet ist und bei einem bevorzugten Ausführungsbeispiel in einem Bereich von W = 0,15 bis 0,35 mm liegt.

**Fig. 6** zeigt einen Abschnitt des Flachrohres 2 im Längsschnitt, wobei Reihen von Wirbeterzeugern 7 eingezeichnet sind. Die Strömungsrichtung des Kühlmittels ist durch Pfeile S gekennzeichnet; eine Querschnittsebene, senkrecht zur Strömungsrichtung S, ist durch eine Linie q eingezeichnet. Die Anzahl der Wirbelerzeuger in einer Reihe: ist mit W_{A} bezeichnet, Wobei im dargestellten Ausführungsbeispiel sechs Wirbeierzeuger pro Reihe angeordnet sind.

**Fig. 7** zeigt einen Ausschnitt des Flachrohres 2 mit einer Draufsicht auf die Wirbelerzeuger 7, welche in Bezug auf die Strömungsrichtung S V-formig angeordnet sind und einen Anstellwinkel α gegenüber der Strömungsrichtung S aufweisen. Die Wirbelerzeuger 7 sind länglich ausgebildet sie weisen eine Längsachse a, eine Länge W1 und eine Breite W2 auf. Der Winkel α ist definiert durch die Längsachse a und die Strömungsrichtung S.

Nach einer bevorzugen Ausführungsform sind für die Wirbelerzeüger 7, 8 folgende Abmessungen vorgesehen: die Tiefe W (vgl. Fig. 5.) liegt in einem Bereich von 0,15 bis 0,35 mm - bie einer lichten Weite L des Flachrohres 2 von 0,9 bis 1,2 mm. Die Länge W1 der Wirbelerzeuger 7, 8 liegt in einem Bereich von 1,5 bis 4,0 mm, und die Breite W2 liegt in einem Bereich vom 1,0 bis 2,5 mm. Die Anzahl W_{A} der Wirbelerzeuger 7, 8 pro Reihe und quer zur Strömungsrichtung S beträgt 4 bis 10. Der Anstellwinkel α der Wirbelerzeuger 7, 8 liegt in einem Bereich von 15 bis 25°.

Bei einem besonders bevorzugten Ausführungsbeispiel haben duie Wirbelerzeuger 7, 8 folgende Abmessungen: W1 - 2,5 mm; W2 = 1,25 mm; W = 0,25 mm; α = 20°; W_{A} = 6.

Bevorzugte Abmessungen des Flachrohres betragen; L = 1,0 mm und T = 26 mm.

**Fig. 8** zeigt ein Diagramm, in welchem eine spezifische Leistung des Wärmeübertragers, d. h. die Leistung Q100, bezogen auf den kühlmittelseitigen Druckabfall dp1, in Prozent aufgetragenen ist über der Tiefe W der Wirbelerzeuger. Die Wirbelerzeuger dienen der Verbessefung des Wärmeüberganges durch Bildung einer Turbulenzströmung, wodurch die Leistung gesteigert wird. Gleichzeitig erhöht sich der kühlmittelseitige Druckabfall dp1. Ab einer bestimmten Tiefe von W = 0,25 mm steigt die Leistung nur noch unwesentlich trotz stärkeren Druckabfalls. Der Bereich W = 0,15 bis 0,35 mm gilt als bevorzugter Bereich für ein günstiges Verhältnis von Q100/dp1. Die dem Diagramm zu Grunde liegende Messung wurde mit einem Flachrohr mit einer lichten Weite von L = 1,0 mm durchgeführt

**Fig. 9** zeigt ein Diagramm, bejwelchem eine Spezifische Leistung, d. h. die Leistung Q100, bezogen auf den luftiseitigen Druckabfall dp2, in Prozent aufgetragen ist über der Tiefe W der Wirbelerzeuger. Der luftseitige Druckabfall dp2 wird durch die Wirbelerzeuger praktisch nicht beeinflusst, da die Wirbelerzeuger zur Innenseite des Flachrohres, d. h. in den Strömungsquerschnitt des Kühlmittels eingeprägt sind. Das Verhältnis Q100/dp2 steigt mit zunehmelder Tiefe W. Der bevorzugte Bereich der Tiefe W der Wirbelerzeuger wird jedoch durch das Verhältnis: Q100//dp1 entsprechend Fig. 8 bestimmt.

**Fig. 10** zeigt ein Diagramm, blei welchem die spezifische Leistung Q100/dp2, d. h. die auf den luftseitigen Druckabfall gezogene Leistung, aufgetragen ist über der lichten Weite L des Flachrohres 2. Es sind drei Kurven für unterschiedliche Wellrippenhöhen, nämlich H = 4,5 mm (Symbol: Quadrant), H = 6,3 mm (Symbol: Dreieck), H = 8,0 mm (Symbol: Kreis) dargestellt. Der Untersuchung lag eine Tiefe der Wirbelerzeuger von W = 0,25 mm zu Grunde. Die Darstellung zeigt den Einfluss der Wellrippenhöhe H auf das Verhältnis von Leistung zu luftseitigem Druckabfall, Mit steigender Wellrippenhöhe H sinkt der luftseitige Druckabfall dp2. Bei einer Steigerung der Wellrippenhöhe von 4,5 auf 6,3 mm sinkt der luftseitige Druckabfall um ca. 20 %, bei einer Steigerung der Wellrippenhöhe von 6,3 auf 8 mm um ca. 10 %. In der Regel führt eine Vergrößerung der Wellrippenhöhe zu einer Reduzierung der Leistung, da weniger Flachrohre (und somit weniger Wärme übertragende Oberfläche) vorhanden sind. Es zeigt sich jedoch, dass bei Verwendung einer Wellrippe mit einer Höhe von 6,3 mm im Vergleich mit einer Wellrippenhöhe von 4,5 mm eine ähnliche Leistung erzielt wird. Grund hierfür ist die höhere Geschwindigkeit des Kühlmittels im Flachrohr und somit ein besserer Wärmeübergang. Dies führt zur einer deutlichen Verbesserung der Q100/dp2-Kennlinie für die Rippenhöhe H = 6,3 mm im Vergleich zur Rippenhöhe H = 4,5 mm. Bei einer Wellrippe mit einer Höhe von 8 mm kommt es bereits zu einer inessbaren Leistungsminderung, da hier eine weitere Oberflächenreduzierung (aufgrund noch weniger Flächrohre) Bemerkbar ist. Denhoph ist hier aufgrund der Reduzierung des luftseitigen Druckabfalls eine weitere Verbesserung der Q100/dp2-Kennlinie vorhanden. Hieraus ergibt sich ein bevorzugter Bereich der Weifrippehhöne H zwischen 6,3 und 8,0 mm.

**Fig. 11** zeigt ein Diagramm, bei welchem die spezifische Leistung, d. h. die Leistung bezogen auf das Gewicht des Heizkörpers in Prozent aufgetragen ist über der lichten Weite L des Flachrohres. Es sind wiederum drei Kurvenzüge für unterschiedliche Wellrippenhöhen von 4,5; 6,3; 8,0 mm dargestellt. Der Kennwert Q100/Gewicht drückt die Effektivität des Wärmeübertragers aus, wobei sich die Effektivität auch auf die Kosten des Wärmeübertragers auswirkt. Je geringer das Gewicht desto weniger Material wird verbraucht, wobei die Materialkosten beim Heizkörper mehr als 50 % der gesamten Herstellkosten betragen. Die beiden oberen Kürvenzuge für die Wellrippenhöhe 6,3 mm (Symbol: Dreieck) und die Wellrippenhöhe 8,0 mm (Symbol: Kreis) bestätigen, wie schon zu Fig. 10 ausgeführt, den bevorzugten Bereich der Wellrippenhöhe von H = 6,3 bis 8,0 mm.

**Fig. 12** zeigt ein Diagramm, bei welchem eine weitere spezifische Leistung aufgetragen ist über der Höhe H der Wellrippen. Die spezifische Leistung ist bezogen auf das Produkt von kühlmittelseitigem und luftseitigem Druckabfall und ist mit Q100/(dp1 - dp2) bezeichnet. Das Diagramm zeigt eine Kurvenschar von sechs Kurven für unterschiedliche lichte Weiten L von 0,8 bis 1,3 mm, jeweils für Wellrippenhöhen von 4,5; 6,3, 8,0 mm dargestellt. Das Verhältnis Q100/dp1 · dp2) steigt mit größer werdender lichter Weite. Hauptgrund hierfür ist der sinkende kühlmittelseitige Druckabfall, der sich stärker in diesem Kennwert bemerkbar macht als die sinkende Leistung. Die Kurven des Diagramms zeigen zunächst - im Bereich der Wellrippenhöhe von 4,5 bis 6,3 mm - einen starken Anstieg, während das Verhältnis Q100/(dp1 · dp2) danach nicht mehr ansteigt.

Mit Rücksicht auf die beiden Verhältnisse Q100/(dp1 · dp2) und Q100/dp2 (vgl. Fig. 10) ergibt sich für die lichte Weite ein bevorzugter Bereich von L = 0,9 bis 1,2 mm. Außerdem betätigt dieses Diagramm den bevorzugten Bereich für die Wellrippenhöhe von H = 6,3 bis 8,0 mm,

Die vorgenannten Diagramme und die zugehörigen Erläuterungen zeigen, dass der erfindungsgemäße Heizkörper ein hohes Leistungsgewicht aufweist, womit ein geringer Materialeinsatz und geringere Materialkosten verbunden sind. Darüber hinaus weist der erfindungsgemäße Heizkörper eine höhe Effizienz auf. Durch den geringen luftseitigen Druckabfall ergibt sich eine geringe Gebläseleistung, damit eine geringere Stromanfnahme, was zu Einsparung von Kraftstoffkosten führt. Durch den geringen kühlmittelseitigen Druckabfall ergibt sich eine geringere Leistungsaufnahme der Kühlmittelpumpe im Kühlmitfelkreislauf und damit eine höhere Leistung der Brennkraftmaschine.

Weitere Abmessungen für ein bevorzugtes Ausführuhgsbeispiel sind: Die Rippendichte. d. h, die Anzahl der Rippen pro dm (Dezimeter = 10 cm), liegt in einem Bereich von 85 bis 105 Rippen/dm. Die Materialstärke der Flachrohre liegt in einem Bereich von S_{Rohr} = 0,15 bis 0,3 mm, insbesondere bei 0,20 mm. Die Materialstärke der Wellrippen liegt in einem Bereich von S_{Rippe} = 0,06 bis 0,10 mm, insbesondere in einem Bereich von 0,07 bis 0,08 mm.

## Patentansprüche

1. Heizkörper für Kraftfahrzeuge, umfassend einen Flachrohre (2) und Wellrippen (3) aufweisenden Block (4) sowie einen eintrittsseitigen und einen austrittsseitigen Sammelkasten (5, 6), wobei die Flachrohre von einem Kühlmittel durchströmbar sind, wobei die Flachrohre (2) eine lichte Weite (L) im Bereich von 0,9 bis 1,2 mm, vorzugsweise von 1,0 mm und die Wellrippen (3) eine Höhe (H) im Bereich von 6,3 bis 8,0 mm, vorzugsweise von 6,3 mm aufweisen, **dadurch gekennzeichnet, dass** die Flachrohre flache Seiten (2a, 2b) mit eingeprägten Wirbelerzeugern (7, 8) aufweisen die Wirbelerzeuger (7, 8) länglich ausgebildet sind und eine Länge (W1) im Bereich von 1,5 bis 4,0 mm, vorzugsweise von 2,5 mm aufweisen, die Wirbelerzeuger (7, 8) eine Breite (W2) im Bereich von 1,0 bis 2,5 mm, insbesondere von 1,25 mm aufweisen und die Wirbelerzeuger eine Tiefe (W) im Bereich von 0,15 bis 0,35 mm, insbesondere von 0,25 mm aufweisen.

2. Heizkörper nach Anspruch 1, **dadurch gekennzeichnet, dass** das Verhältnis der Wellrippenhöhe (H) zur lichten Weite (L) der Flachrohre (2) in einem Bereich von 5 bis 9, insbesondere in einem Bereich von 6,3 bis 7,2 mm liegt.

3. Heizkörper nach Anspruch 1 oder 2, **dadurch gekennzeichnet, dass** das Flachrohr als gefalztes Rohr (2) mit zwei durch einen Falz (2c) abgeteilten Kammern (A1, A2) ausgebildet ist.

4. Heizkörper nach Anspruch 1, 2 oder 3, **dadurch gekennzeichnet, dass** das Flachrohr eine Tiefe (T) im Bereich von 15 bis 35 mm, vorzugsweise von 26 mm aufweist.

5. Heizkörper nach einem der Ansprüche 1 bis 4, **dadurch gekennzeichnet, dass** die Wirbelerzeuger (7, 8) eine Längsachse (a) aufweisen und dass die Längsachse (a) mit der Strömungsrichtung (S) im Flachrohr (2) einen Anstellwinkel (a) im Bereich von 15 bis 25°, insbesondere von 20° bildet.

6. Heizkörper nach einem der Ansprüche 1 bis 5, **dadurch gekennzeichnet, dass** die Wirbelerzeuger (7, 8) in Reihen (q) quer zur Strömungsrichtung (S) im Flachrohr (2) angeordnet und dass in einer Reihe des Flachrohres (2) eine Anzahl (W_{A}) im Bereich von 4 bis 10, insbesondere 6 Wirbelerzeugern vorgesehen sind.

7. Heizkörper nach einem der Ansprüche 1 bis 6, **dadurch gekennzeichnet, dass** die Dichte der Wellrippen im Bereich von 85 bis 105 Rippen/dm liegt.

8. Heizkörper nach einem der Ansprüche 1 bis 7, **dadurch gekennzeichnet, dass** die Materialdicke (S_{Rohr}) der Flachrohre (2) in einem Bereich von 0,15 bis 0,3 mm, insbesondere bei 0,20 mm liegt.

9. Heizkörper nach einem der Ansprüche 1 bis 8, **dadurch gekennzeichnet, dass** die Materialdicke (S_{Rippe}) der Wellrippen in einem Bereich von 0,06 bis 0,10 mm, insbesondere in einem Bereich von 0,07 bis 0,08 mm liegt.

## Claims

1. A heating element for motor vehicles, comprising a block (4) comprising flat tubes (2) and corrugated ribs (3) and also comprising an entry-side and an exit-side collecting tank (5, 6), wherein a coolant can flow through the flat tubes, therein the flat tubes (2) have a clear width (L) in the range from 0.9 to 1.2 mm, preferably of 1.0 mm, and the corrugated ribs (3) have a height (H) in the range from 6.3 to 8.0 mm, preferably of 6.3 mm, **characterised in that** the flat tubes have flat sides (2a, 2b) with embossed vortex generators (7, 8), the vortex generators (7, 8) are elongate and have a length (W1) in the range from 1.5 to 4.0 mm, preferably of 2.5 mm, the vortex generators (7, 8) have a width (W2) in the range from 1.0 to 2.5 mm, in particular of 1.25 mm, and the vortex generators have a depth (W) in the range from 0.15 to 0.35 mm, in particular of 0.25 mm.

2. The heating element according to claim 1, **characterised in that** the ratio of the corrugated rib height (H) to the clear width (L) of the flat tube (2) lies in a range from 5 to 9, in particular in a range from 6.3 to 7.2 mm.

3. The heating element according to claim 1 or 2, **characterised in that** the flat tube is formed as a folded tube (2) having two chambers (A1, A2) partitioned by a fold (2c).

4. The heating element according to claim 1, 2, or 3, **characterised in that** the flat tube has a depth (T) in the range from 15 to 35 mm, preferably of 26 mm.

5. The heating element according to one of claims 1 to 4, **characterised in that** the vortex generators (7, 8) have a longitudinal axis (α), and **in that** the longitudinal axis (a) with the flow direction (S) in the flat tube (2) forms an angle of attack (a) in the range from 15 to 25°, in particular of 20°.

6. The heating element according to one of claims 1 to 5, **characterised in that** the vortex generators (7, 8) are arranged in rows (q) transversely to the direction of flow (S) in the flat tube (2), and **in that** a number (W_{A}) of vortex generators in the range from 4 to 10, in particular 6 vortex generators, are provided in a row of the flat tube (2).

7. The heating element according to one of claims 1 to 6, **characterised in that** the density of the corrugated ribs lies in the range from 85 to 105 ribs/dm.

8. The heating element according to one of claims 1 to 7, **characterised in that** the material thickness (STube) of the flat tubes (2) lies in a range from 0.15 to 0.3 mm, and in particular is 0.20 mm.

9. The heating element according to one of claims 1 to 8, **characterised in that** the material thickness (Srib) of the corrugated ribs lies in a range from 0.06 to 0.10 mm, in particular in a range from 0.07 to 0.08 mm.

## Revendications

1. Radiateur pour véhicules automobiles, comprenant un bloc (4) présentant des tubes plats (2) et des ailettes ondulées (3), ainsi qu'un bac collecteur (5, 6) placé côté entrée et côté sortie, où les tubes plats peuvent être traversés par un moyen de refroidissement, où les tubes plats (2) présentent une largeur intérieure (L) se situant dans la plage allant de 0,9 mm à 1,2 mm, de préférence de 1,0 mm, les ailettes ondulées (3) présentant une hauteur (H) se situant dans la plage allant de 6,3 mm à 8,0 mm, de préférence de 6,3 mm,
**caractérisé en ce que** les tubes plats présentent des côtés plats (2a, 2b) comportant des générateurs de tourbillons incrustés (7, 8), les générateurs de tourbillons (7, 8) sont configurés de façon allongée et présentent une longueur (W1) se situant dans la plage allant de 1,5 mm à 4,0 mm, de préférence de 2,5 mm, les générateurs de tourbillons (7, 8) présentant une largeur (W2) se situant dans la plage allant de 1,0 mm à 2,5 mm, en particulier de 1,25 mm, et les générateurs de tourbillons présentant une profondeur (W) se situant dans la plage allant de 0,15 mm à 0,35 mm, en particulier de 0,25 mm.

2. Radiateur selon la revendication 1, **caractérisé en ce que** le rapport de la hauteur (H) des ailettes ondulées relativement à la largeur intérieure (L) des tubes plats (2) se situe dans une plage allant de 5 mm à 9 mm, en particulier dans une plage allant de 6,3 mm à 7,2 mm.

3. Radiateur selon la revendication 1 ou 2, **caractérisé en ce que** le tube plat est formé comme un tube plié (2) ayant deux chambres (A1, A2) divisées par un pli (2c).

4. Radiateur selon la revendication 1, 2 ou 3, **caractérisé en ce que** le tube plat présente une profondeur (T) se situant dans la plage allant de 15 mm à 35 mm, de préférence de 26 mm.

5. Radiateur selon l'une quelconque des revendications 1 à 4, **caractérisé en ce que** les générateurs de tourbillons (7, 8) présentent un axe longitudinal (a), et **en ce que** l'axe longitudinal (a) forme, avec la direction d'écoulement (S) dans le tube plat (2), un angle d'incidence (α) se situant dans la plage allant de 15° à 25°, en particulier de 20°.

6. Radiateur selon l'une quelconque des revendications 1 à 5, **caractérisé en ce que** les générateurs de tourbillons (7, 8) a sont agencés en rangées (q) disposées perpendiculairement à la direction d'écoulement (S) dans le tube plat (2), et **en ce qu'**il est prévu, dans une rangée de tubes plats (2), un certain nombre (W_{A}) de générateurs de tourbillons se situant dans la plage allant de 4 à 10, en particulier de générateurs de tourbillons.

7. Radiateur selon l'une quelconque des revendications 1 à 6, **caractérisé en ce que** la densité des ailettes ondulées se situe dans la plage allant de 85 ailettes/dm à 105 ailettes/dm.

8. Radiateur selon l'une quelconque des revendications 1 à 7, **caractérisé en ce que** l'épaisseur du matériau (s_{tube}) des tubes plats (2) se situe dans une plage allant de 0,15 mm à 0,3 mm, en particulier d'environ 0,20 mm.

9. Radiateur selon l'une quelconque des revendication 1 à 8, **caractérisé en ce que** l'épaisseur du matériau (sₐᵢₗₑₜₜₑ) des ailettes ondulées se situe dans une plage allant de 0,06 mm à 0,10 mm, en particulier dans une plage allant de 0,07 mm à 0,08 mm.
